# EUROPÄISCHE PATENTSCHRIFT

(11) **EP 3 841 329 B1**
(45) Veröffentlichungstag und Bekanntmachung des Hinweises auf die Patenterteilung: **20.11.2024**
(21) Anmeldenummer: 19731234.1
(22) Anmeldetag: 13.06.2019
(51) Int. Cl.: F24C 15/04, F24C 15/02

(54) **TÜR FÜR EIN GARGERÄT MIT EINEM SEPARATEN RAHMEN MIT EINER GRIFFMULDE, SOWIE GARGERÄT MIT EINER TÜR**
DOOR FOR A COOKING APPLIANCE WITH A SEPARATE FRAME COMPRISING A RECESSED GRIP, AND COOKING APPLIANCE WITH A DOOR
PORTE POUR UN APPAREIL DE CUISSON AVEC UN CADRE SEPARÉ COMPRENANT UNE POIGNÉE ENCASTRÉE, ET APPAREIL DE CUISSON AVEC UNE PORTE

(30) Priorität: 22.08.2018 DE 102018214143
(43) Veröffentlichungstag der Anmeldung: 30.06.2021
(73) Patentinhaber: BSH Hausgeräte GmbH, 81739 München (DE)
(72) Erfinder: BARTH, Veronika, 81541 München (DE); BICK, Charlotte, 81541 München (DE); RIESER, Frank, 82194 Gröbenzell (DE)
(86) Internationale Anmeldenummer: PCT/EP2019/065485
(87) Internationale Veröffentlichungsnummer: WO 2020/038623

(56) Entgegenhaltungen:
- EP-A1- 2 108 892
- EP-A2- 0 277 923
- EP-A2- 1 043 140
- EP-A2- 1 308 676
- WO-A1-2015/062920
- WO-A1-2017/209539
- DE-A1- 102006 042 993
- DE-A1- 2 533 539
- DE-A1- 3 827 528
- DE-U1- 7 902 302
- DE-U1- 7 902 302
- JP-A- 2012 042 119
- JP-U- S52 118 157
- US-A1- 2012 125 911

## Beschreibung

Ein Aspekt der Erfindung betrifft eine Tür für ein Gargerät. Die Tür weist eine Vorderscheibe und eine dazu beabstandet angeordnete weitere Scheibe auf. Die Tür weist darüber hinaus eine Griffmulde auf, die im oberen Bereich der Tür ausgebildet ist und von oben eingreifbar ist. Ein weiterer Aspekt der Erfindung betrifft ein Gargerät mit einer derartigen Tür.

Türen für Gargeräte sind in vielfältigen Ausgestaltungen bekannt. Sie weisen üblicherweise ein Scheibenpaket mit zumindest zwei separaten Scheiben auf, die parallel und beabstandet zueinander angeordnet sind. Diese plattenförmigen Scheiben sind üblicherweise Glasscheiben.

So ist aus der DE 10 2010 041 022 A1 eine derartige Tür bekannt. Dort weist die Tür vier separate Scheiben auf. Die Innenscheibe ist dort als einstückiges, wannenartiges Teil konzipiert, in dem zwei Zwischenscheiben aufgenommen sind. Eine Frontscheibe dieses Scheibenpakets ist an einem Wannenflansch dieser wannenförmigen Innenscheibe frontseitig aufgesetzt. Diese Frontscheibe ist in Höhenrichtung betrachtet mit größeren Ausmaßen ausgebildet als die Innenscheibe und die Zwischenscheiben. Die Frontscheibe steht in Höhenrichtung betrachtet somit nach oben gegenüber den anderen Scheiben über. Dadurch ist hinter der Frontscheibe ein Griffelement in dem Scheibenpunkt selbst gebildet. Die dortige Tür weist jedoch keine weiteren, von dem Scheibenpaket anderweitigen Komponenten auf. Die Scheiben sind somit nur durch die wannenförmige Innenscheibe selbst entsprechend gehalten.

Darüber hinaus ist aus der DE 10 2009 026 959 A1 eine Tür für ein Gargerät bekannt. Dort ist ein Türkörper vorgesehen, der eine Glasplatte als Frontscheibe aufweist. In einem oberen Bereich dieses Türkörpers ist eine separate Griffschale eingebracht, die nach oben offen ist und in welcher von oben eingegriffen werden kann.

Die DE 79 02 302 U1 beschreibt eine Backofentür, die mindestens zwei parallele Scheiben aus glasartigem Material, einen Metallrahmen, der sie umgibt und sie mit Hilfe von Abstandsstücken zusammenhält, und ein waagerechtes längliches Element enthält, das im oberen Teil der Tür angeordnet und an dem Rahmen befestigt ist und einen mittleren Teil enthält, der einen Handgriff zum Öffnen und Schließen der Tür bildet.

Die EP 2 108 892 A1 zeigt einen Einbaubackofen mit einer Tür und einem Belüftungssystem. Die Tür umfasst zwei vertikale Rahmenelemente und ein oberes hohles Rahmenelement, das an den vertikalen Elementen und an den oberen Kanten von zwei oder mehr Glasplatten angebracht ist. Das obere hohle Rahmenelement weist eine vordere Öffnung auf, die dazu ausgelegt ist, als Griff der Tür bündig mit deren vorderer Oberfläche verwendet zu werden. Das obere hohle Rahmenelement wird als Teil des Belüftungssystems des Ofens verwendet.

Die JP 2012 042119 A beschreibt ein Gargerät umfassend einen Körper mit einer Heizkammer, welche an ihrer Vorderseite geöffnet werden kann, eine Tür, die an der Vorderseite des Körpers durch einen Öffnungs- und Schließmechanismus, der an einem unteren Teil des Gehäuses vorgesehen ist, öffenbar und schließbar angebracht ist, und einen Türöffnungs- und Schließgriff.

Die Tür kann darüber hinaus auch ein Leuchtelement aufweisen. Separat zur Tür und somit türextern ist an einem Gehäuse des Gargeräts, an dem die Tür dann schwenkbar angeordnet ist, ein Rahmen angeordnet. Im geschlossenen Zustand der Tür ist die Tür von diesem gehäuseseitig feststehenden Rahmen umgeben.

Es ist Aufgabe der vorliegenden Erfindung, eine Tür für ein Gargerät zu schaffen, welche im Hinblick auf die Bestückung variabler mit Einzelkomponenten aufbaubar ist und diesbezüglich dann auch eine höhere Funktionalität der Tür erreicht ist. Entsprechend ist es auch Aufgabe, ein Gargerät mit einer derartigen Tür zu schaffen.

Ein Aspekt der Erfindung betrifft eine Tür für ein Gargerät. Die Tür weist eine Vorderscheibe auf. Darüber hinaus weist die Tür eine zur Vorderseite separate und dazu beabstandet angeordnete weitere Scheibe auf. Darüber hinaus weist die Tür eine Griffmulde auf, die im oberen Bereich der Tür ausgebildet ist. Die Griffmulde ist von oben eingreifbar. In Tiefenrichtung der Tür betrachtet ist in einem Zwischenraum zwischen der Vorderscheibe und der weiteren Scheibe ein separater Funktionsrahmen der Tür angeordnet. Der Funktionsrahmen weist an einem oberen Rahmenteil einen nach oben stehenden Begrenzungssteg auf, sodass die Griffmulde im oberen Rahmenteil ausgebildet ist. Die Griffmulde ist durch den Begrenzungssteg frontseitig begrenzt. Durch eine derartige Ausgestaltung wird eine Tür mit einer erhöhten Anzahl von separaten Komponenten bereitgestellt. Diese Komponenten ermöglichen einen variablen und flexiblen Aufbau der Tür. Insbesondere die Funktionszuordnung von Funktionen der Tür zu einzelnen Komponenten ist dadurch individuell und verbessert ermöglicht. Gerade der Griff in seiner spezifischen Ausgestaltung als Griffmulde ist somit in das zu den Scheiben separate Rahmenteil verlegt. Die spezifische Position dieses Rahmenteils, nämlich in einer Verbindungsrichtung zwischen der Vorderscheibe und der weiteren Scheibe zwischen diesen beiden Scheiben, ermöglicht dann auch noch die zusätzliche Funktion, dass der Funktionsrahmen als Distanzelement für die beiden Scheiben genutzt werden kann. Indem die Griffmulde ebenfalls spezifisch ausgebildet ist, nämlich durch einen frontseitig nach oben gezogenen Begrenzungssteg, der insbesondere in das Rahmenteil integriert ist und somit einstückig mit ihm ausgebildet ist, kann in dem Zusammenhang wieder eine kompakte und diesbezüglich bauteilreduzierte Ausgestaltung erreicht werden. Die Vorderscheibe ist in dem Zusammenhang dann ohne Funktionsbeitrag zur geometrischen Gestaltung der Griffmulde vorgesehen. Dadurch kann ein unerwünschtes Verschmieren oder ein umfängliches Auftreten von Fingerabdrücken oder dergleichen an dieser Vorderscheibe vermieden werden. Auch kann dadurch ein unerwünschtes Anstoßen oder sonstiges Abnutzen der Vorderscheibe, insbesondere im oberen Rand, vermieden werden, da sie in dem Zusammenhang nicht mehr quasi die direkte und nicht mehr bedeckte Begrenzung der Griffmulde, wie dies im Stand der Technik der Fall ist, bildet. Auch ein gegebenenfalls auftretendes Abstoßen von Kanten dieser Vorderscheibe kann dadurch vermieden werden.

In dem Zusammenhang stellt der separate Funktionsrahmen mit diesem oberen Rahmenteil auch ein robusteres und diesbezüglich stabileres Bauteil dar.

Vorzugsweise ist vorgesehen, dass der Begrenzungssteg an einem der Vorderscheibe zugwandten Bereich von dem oberen Rahmenteil nach oben abstehend und frei nach oben auskragend ausgebildet ist. Dadurch wird die Griffmulde auch mit entsprechender Tiefe bereitgestellt und ein einfaches und bedienerfreundliches Hintergreifen des Rahmenteils ist ermöglicht. Die Funktionalität der Griffmulde ist in dem Zusammenhang sehr vorteilhaft. Darüber hinaus ist durch eine derartige Ausgestaltung der Begrenzungssteg auch sehr filigran und dennoch mechanisch stabil gestaltbar, sodass hier einerseits Gewicht eingespart werden kann und andererseits die Griffmulde in Tiefenrichtung der Tür betrachtet nicht unerwünscht eingeschränkt wird.

Vorzugsweise ist vorgesehen, dass der Begrenzungssteg mit einer von der weiteren Scheibe abgewandten Schrägorientierung nach oben stehend ausgebildet ist, sodass die Griffmulde zu einem Griffmuldeneingang aufgeweitet ausgebildet ist. Dadurch wird eine Griffmulde bereitgestellt, die besonders einfach im oberen Bereich eingreifbar ist und hier eine diesbezüglich größere Weite aufweist. Ein unerwünschtes kompliziertes und nur sehr schmales Eingreifen mit Fingern einer Hand ist dadurch vermieden. Dadurch kann auch ein unerwünschtes Anstoßen von Fingern an einer nur sehr schmalen Griffmulde vermieden werden, da die Griffmulde durch diese Aufweitung auch entsprechend vergrößert ist. Insbesondere ist durch diese Ausgestaltung auch erreicht, dass durch dieses schräg orientierte Überstehen eine Art Dachschräge beziehungsweise ein nach vorne frontseitig überstehender Überhang im Vergleich zur Vorderscheibe gebildet ist, sodass ein zusätzlicher Schutz der Vorderscheibe, insbesondere im oberen Randbereich durch eine derartige Orientierung des Begrenzungsstegs ermöglicht ist.

Vorzugsweise ist vorgesehen, dass die Griffmulde rückseitig und somit in Tiefenrichtung betrachtet auf der der weiteren Scheibe zugewandten Seite durch eine Vorderseite der weiteren Scheibe direkt begrenzt ist. Dadurch wird die weitere Scheibe auch multifunktionell genutzt, da sie auch eine Begrenzungswand der Griffmulde darstellt. Dadurch kann die Formkomplexität des Rahmenteils reduziert werden, da im hinteren Bereich eine zusätzliche Begrenzungswand für die Griffmulde, die dann durch das obere Rahmenteil selbst gebildet wäre, nicht benötigt wird. Es kann jedoch auch eine derartige Ausgestaltung vorgesehen sein.

In vorteilhafter Weise ist vorgesehen, dass an einem oberen Rand der Vorderscheibe eine dazu separate, insbesondere leistenartige, Blende angeordnet ist, durch welche der Begrenzungssteg frontseitig zumindest bereichsweise abgedeckt ist. Die separate Blende ist insbesondere auch ein zum Begrenzungssteg separates Bauteil. Durch eine derartige Ausgestaltung kann eine frontseitige Abdeckung des Begrenzungsstegs erreicht werden, sodass hier auch ein individueller optischer frontseitiger Gesamteindruck erzeugt werden kann, der dann durch die Blende geprägt ist. Insbesondere können in dem Zusammenhang dann individuelle optische Varianten gebildet werden und dennoch ein einheitliches Gleichbauteil bezüglich des Funktionsrahmens verwendet werden. Darüber hinaus ist durch diese separate Blende auch ein sehr individueller Kantenschutz für den oberen Rand beziehungsweise die obere Kante der Vorderscheibe gebildet. Es kann in dem Zusammenhang vorgesehen sein, dass nur diese separate Blende den oberen Rand der Vorderscheibe abdeckt und der Funktionsrahmen, insbesondere der Begrenzungssteg, beabstandet zu der Vorderscheibe, insbesondere dem oberen Rand der Vorderscheibe, angeordnet ist. Gerade wenn der Funktionsrahmen beispielsweise aus Metall ausgebildet ist, können somit unerwünschte Beeinträchtigungen der Vorderscheibe, beispielsweise ein Verkratzen oder dergleichen, vermieden werden. Darüber hinaus kann durch eine derartige Ausgestaltung mit einer separaten Blende auch eine gewisse Spitze für diesen Begrenzungssteg, der dann besonders filigran ausgebildet werden kann, erreicht werden. Insbesondere wird dann eine frontseitige Begrenzungswand der Griffmulde durch den Begrenzungssteg und die diesbezüglich auch noch nach oben orientierte Blende gebildet. Dadurch wird auch eine sehr wesentliche Teilkomponente der Griffmulde, nämlich dieser frontseitige Griffmuldenteil, stabiler und robuster gestaltet. Ein Umgreifen beziehungsweise Hintergreifen und in dem Zusammenhang auch üblicherweise ein Angreifen dieses Begrenzungsstegs mit der dann vorzugsweise vorhandenen Blende ermöglicht dann auch eine verbesserte Kraftaufnahme, sodass bei einem nach vorne Ziehen der Tür und somit einer Krafteinwirkung auf den Begrenzungssteg und die Blende eine höhere mechanische Stabilität erreicht ist. Ein unerwünschtes Verformen oder Nachgeben des Begrenzungsstegs kann dadurch vermieden werden.

In vorteilhafter Weise ist vorgesehen, dass die Blende direkt an dem Begrenzungssteg anliegt. Die oben genannten Vorteile werden dadurch im besonderen Maße erreicht. Insbesondere kann hier auch noch zusätzlich eine Klebeverbindung zwischen dem Begrenzungssteg und der Blende ausgebildet sein. Unerwünschte Positionsveränderungen oder Relativbewegungen zueinander können dadurch nochmals verbessert vermieden werden.

Vorzugsweise ist vorgesehen, dass ein oberer Rand der weiteren Scheibe in Höhenrichtung der Tür betrachtet höherliegend angeordnet ist als ein oberer Rand der Vorderscheibe. Insbesondere ist dieser obere Rand der weiteren Scheibe höherliegend angeordnet als ein oberer Rand des Begrenzungsstegs. Dadurch ist die Vorderscheibe als relativ große Platte ausgebildet, wodurch einerseits in vorteilhafter Weise die rückseitige Begrenzung der Griffmulde umfänglich und ausreichend gegeben ist. Gerade durch eine derartige Ausgestaltung einer großen weiteren Scheibe ist dann auch die Möglichkeit geschaffen, dass diese weitere Scheibe eine Frontscheibe eines Scheibenpakets der Tür ist. Dieses Scheibenpaket weist dann in einer vorteilhaften Ausführung diese Vorderscheibe nicht auf, sondern weist neben der weiteren Scheibe zusätzliche separate weitere Scheiben, insbesondere zumindest eine weitere zusätzliche Scheibe, auf, die in Tiefenrichtung betrachtet nach hinten anschließt und somit auf der der Vorderscheibe gegenüberliegenden Seite zur weiteren Scheibe angeordnet ist. Dadurch kann mit der weiteren Scheibe, die dann als Frontscheibe des Scheibenpakets dient, und den genannten zusätzlichen Scheiben, zumindest einer weiteren Zwischenscheibe und einer Innenscheibe, auch ein herkömmliches Scheibenpaket einer Tür gebildet werden. Dieses erfüllt dann in dem Zusammenhang auch die herkömmlichen Funktionen bezüglich einer einerseits Reduzierung des thermischen Energieverlusts aus einem Garraum eines Gargeräts, andererseits der Vermeidung, dass die Frontscheibe sich unerwünscht aufheizen würde. Dazu sind in dem Scheibenpaket insbesondere auch entsprechende Lüftungen vorgesehen, wie dies auch bei herkömmlichen Scheibenpaketen bei herkömmlichen Türen der Fall ist. Gerade bei einer derartigen Ausgestaltung mit einem diesbezüglich genannten Scheibenpaket sind die Vorderscheibe und der Funktionsrahmen dann quasi ein zusätzliches frontseitiges Aufsatzmodul auf die Frontscheibe des Scheibenpakets. Gegenüber herkömmlichen Ausgestaltungen einer Tür mit einem derartigen Scheibenpaket kann dann dieser dahingehend an die Frontscheibe nach vorne anschließender Aufbau als Zusatzmodul gesehen werden, der die oben genannten Zusatzfunktionen ermöglicht und liefert. Bei dieser Ausführung ist die Griffmulde somit nicht hinter der Frontscheibe eines derartigen Scheibenpakets, sondern davor. Die Vorderseite der Frontscheibe begrenzt die Griffmulde rückseitig. Die Griffmulde ist daher aus dem Scheibenpaket heraus nach vorne verlegt.

Es kann auch vorgesehen sein, dass in einer weiteren Ausführung die Vorderscheibe funktionell zumindest unterstützend zu den Funktionen eines derartigen Scheibenpakets beiträgt und somit dann auch Bestandteil eines diesbezüglich dann neuartigen und ergänzten Scheibenpakets sein kann.

Vorzugsweise ist vorgesehen, dass in einem Zwischenraum zwischen der Vorderscheibe und der weiteren Scheibe ein zu den Scheiben und zum separaten Funktionsrahmen separater Rahmen angeordnet ist, welcher eine in Tiefenrichtung der Tür betrachtet trichterartige Kulisse aufweist. Bei einer derartigen Ausgestaltung sind dann quasi zwei separate Rahmen, nämlich einerseits der Funktionsrahmen, andererseits dieser zusätzliche Rahmen, vorhanden. Beide sind dann insbesondere in diesem Zwischenraum zwischen der Vorderscheibe und der weiteren Scheibe angeordnet.

Allgemein betrachtet ist die Anordnung des Funktionsrahmens in dem Zwischenraum dahingehend zu verstehen, dass sich der Funktionsrahmen zumindest teilweise in den Volumenraum erstreckt, der sich tatsächlich nur zwischen den beiden Scheiben, nämlich der Vorderscheibe und der weiteren Scheibe, begrenzt. Bei einer Vertikalschnittbetrachtung durch die Tür ist somit der Funktionsrahmen zumindest teilweise überlappend mit sowohl der Vorderscheibe als auch der weiteren Scheibe angeordnet.

Selbiges ist insbesondere für den weiteren Rahmen zu sagen. Insbesondere ist dieser weitere Rahmen vollständig innerhalb dieses Zwischenraums angeordnet.

Durch die trichterartige Kulisse des separaten Rahmens weist dieser eine Teilkomponente auf, die gerade durch diese geometrische Ausgestaltung individuelle optische Erscheinungsbilder ermöglicht. Es wird bei frontseitiger Betrachtung aufgrund der dann in Tiefenrichtung nach hinten zusammenlaufenden Trichterform eine optische Tiefenwirkung eines Lichtmusters erzeugt, die auch eine gewisse spezifische Dreidimensionalität der Beleuchtung der Tür ermöglicht. Darüber hinaus wird durch diese trichterartige Kulisse ein ganz spezifischer Aufnahmeraum beziehungsweise Volumenraum begrenzt, wobei dieser Volumenraum dann quasi pyramidenstumpfförmig gebildet ist. Durch diese trichterartige Kulisse wird quasi eine Art optische Blende geschaffen, die das tatsächliche Durchtrittsfenster weiter nach hinten versetzt erscheinen lässt, sodass hier ein entsprechender Durchblick durch die Tür ermöglicht ist, jedoch durch die trichterartige Kulisse eine ganz spezifische optische Betrachtungswirkung erzielt ist.

In vorteilhafter Weise ist vorgesehen, dass die Tür zumindest ein Lichtelement aufweist, mit welchem Licht auf den zusätzlichen separaten Rahmen abstrahlbar ist, sodass der Vorderscheibe zugewandte Schrägwände der trichterförmigen Kulisse mit dem Licht angestrahlt sind beziehungsweise anstrahlbar sind. Dies ist eine besonders vorteilhafte Ausführung, da somit ganz individuelle Beleuchtungsszenarien der Tür im Inneren ermöglicht sind. Besonders vorteilhaft ist somit in Wirkverbindung zwischen der trichterartigen Kulisse und diesem erzeugten Licht, dass somit ein ganz spezifischer rahmenartiger Lichteffekt beziehungsweise ein Lichtmuster entsteht, welches durch die trichterartige Kulisse eine sehr räumliche Ausgestaltung des Lichtbilds ermöglicht. Da dieses Lichtbild dann bei frontseitiger Betrachtung der Tür auch durch die Vorderscheibe hindurch erkennbar und betrachtbar ist, da die Vorderscheibe zumindest in diesem Ausschnitt, in dem die trichterartige Kulisse angeordnet ist, transparent ist, können die oben genannten Vorteile ermöglicht werden. Insbesondere kann dabei ein Lichtrahmen als Lichtmuster erzeugt werden.

Vorzugsweise ist vorgesehen, dass das Lichtelement ein Lichtleiter ist. Dadurch kann das Licht von einer Lichtquelle sehr gezielt in spezifische Bereiche geleitet werden und ganz individuell abgestrahlt werden. Insbesondere die sehr definierte Anstrahlung der die trichterförmige Kulisse bildenden beziehungsweise begrenzenden Schrägwände ist dadurch ermöglicht. Das oben genannte spezifische Lichtmuster beziehungsweise Lichtbild ist dadurch besonders vorteilhaft und homogen erzeugbar.

Insbesondere ist der Lichtleiter stangenartig ausgebildet. Dadurch kann in sehr vorteilhafter Weise ein sehr umfängliches und gleichmäßiges und somit homogenes Licht abstrahlen in einen größeren Bereich der Kulisse, insbesondere auf eine gesamte Schrägwand einer derartigen Kulisse, ermöglicht werden.

Insbesondere ist vorgesehen, dass das Lichtelement in einer rinnenartigen Aufnahme des Rahmens angeordnet ist. Dadurch kann ein mechanisch stabiler Sitz des Lichtelements erreicht werden. Insbesondere ist damit auch ermöglicht, dass das Lichtelement in unmittelbarer Nachbarschaft und somit insbesondere direkt angrenzend an eine Schrägwand der trichterförmigen Kulisse ermöglicht ist. Dadurch wird ein entsprechendes direktes und kurzwegiges Abstrahlen des Lichts vom Lichtleiter auf eine Schrägwand der trichterförmigen Kulisse ermöglicht. Die gleichmäßige Erzeugung des Lichtmusters als auch ein möglichst geringer Verlust von abgestrahltem Licht ist dadurch ermöglicht.

Insbesondere ist die rinnenartige Aufnahme zu der Vorderscheibe hin offen und der Rinnenboden ist somit der weiteren Scheibe zugewandt. Durch diese Ausgestaltung ist der Lichtleiter auf der der Vorderscheibe zugewandten Seite insbesondere auch freiliegend.

Dadurch ist es bedarfsabhängig möglich, auch diesbezüglich noch eine individuelle Abstrahlung direkt auf die Vorderscheibe zu ermöglichen. Dies kann individuell erfolgen, insbesondere abhängig von der Gestaltung des Lichtleiters.

Vorzugsweise ist vorgesehen, dass die Aufnahme zu der Vorderscheibe hin offen ist und die trichterförmige Kulisse zumindest bereichsweise umlaufend umgibt. Eine derartige, im Wesentlichen rahmenartige Einfassung der trichterförmigen Kulisse durch diese Aufnahme ermöglicht die Anordnung eines oder mehrerer Lichtleiter an vielfältigen Seiten dieser trichterförmigen Kulisse. Insbesondere ist die Trichterform eine eckige Trichterform, die pyramidenstumpfförmig ausgebildet ist. In dem Zusammenhang ist das Dach dieser Pyramidenstumpfform als Loch beziehungsweise Durchbrechung ausgebildet. Insbesondere ist diese trichterförmige Kulisse somit dahingehend gebildet, dass die Schrägwände die Mantelwände eines derartigen Pyramidenstumpfs darstellen. Der Pyramidenstumpfboden und das Pyramidenstumpfdach sind in dem Zusammenhang nicht vorhanden, sodass die Kulisse quasi nur die Mantelwände eines derartigen Pyramidenstumpfs bildet.

Vorzugsweise ist der weitere separate Rahmen einstückig ausgebildet. Er kann insbesondere aus Blech ausgebildet sein und es kann insbesondere vorgesehen sein, dass die einzelnen Teile durch Prägen und/oder Umformen, wie einem Biegen oder dergleichen, erzeugt sind. Insbesondere trifft dies dann auch auf die Aufnahme für das Lichtelement zu.

In vorteilhafter Weise weist das Lichtelement einen im Querschnitt senkrecht zur Längsachse des Lichtelements betrachtet wulstartigen Lichtabstrahlbereich auf, der der trichterförmigen Kulisse zugewandt angeordnet ist und/oder eine auf der der Vorderscheibe zugewandten Seite eine Kerbe als Prismenstruktur aufweist. Dadurch kann eine besonders vorteilhafte direkte Abstrahlung des Lichts definiert auf eine Schrägwand erfolgen. Insbesondere kann somit auch eine individuelle weitere Abstrahlung in Richtung der Vorderscheibe direkt erfolgen.

Vorzugsweise ist vorgesehen, dass in einem Eckbereich des Rahmens ein dazu separates Trägerelement für eine Lichtquelle angeordnet ist, mit welcher Licht von der Lichtquelle in das, insbesondere direkt daran anliegende, Lichtelement einkuppelbar ist. Eine Lichtquelle kann beispielsweise eine Leuchtdiode oder eine Leuchtdiodenanordnung sein. Insbesondere ist in diesem Eckbereich auch ein Kühlkörper für diese Lichtquelle angeordnet. Dadurch können ein kompakter Aufbau und ein bedarfsgerechtes Positionieren der Lichtquelle in der Tür erfolgen. Insbesondere kann in dem Zusammenhang dann ein Lichtleiter einstückig und homogen als Stange ausgebildet werden, die sich über die gesamte Länge einer Schrägwand der trichterförmigen Kulisse erstreckt. Einerseits ist dadurch ein einfaches und umfängliches Einkoppeln des Lichts der Lichtquelle in diesen Lichtleiter möglich, anderseits kann eine über die gesamte Länge der Schrägwand besonders homogene und gleichmäßige Abstrahlung des Lichts vom Lichtleiter erreicht werden.

Vorzugsweise ist vorgesehen, dass die weitere Scheibe eine Frontscheibe eines Scheibenpakets der Tür ist, wobei die Vorderscheibe und der Funktionsrahmen als frontseitiger Modulaufsatz auf eine Vorderseite der Frontscheibe aufgesetzt sind. Die diesbezüglich erreichbaren Vorteile wurden bereits oben dargelegt.

Ein weiterer unabhängiger Aspekt der Erfindung betrifft eine Tür für ein Gargerät. Die Tür weist eine Vorderscheibe und eine dazu beabstandet angeordnete weitere Scheibe auf. In einem Zwischenraum zwischen der Vorderscheibe und der weiteren Scheibe ist ein zu den Scheiben separater Rahmen angeordnet. Bei einer Querschnittdarstellung der Tür bedeutet dies, dass sich der Rahmen in dem Zwischenraum zumindest bereichsweise hineinerstreckt und insbesondere vollständig darin angeordnet ist. In dieser Querschnittdarstellung ist somit der Rahmen in einer Richtung parallel zu den beiden Ebenen betrachtet überlappend mit den Scheiben angeordnet. Der Rahmen weist eine trichterartige Kulisse auf, wobei die Tür zumindest ein Lichtelement aufweist, mit welchem Licht auf den Rahmen abstrahlbar ist, sodass der Vorderscheibe zugewandte Schrägwände der trichterförmigen Kulisse mit dem Licht angestrahlt sind beziehungsweise direkt anstrahlbar sind. Die Schrägwände sind so ausgestaltet, dass die Trichterform der Kulisse eine Pyramidenstumpfform begrenzt. Die Schrägwände bilden in dem Zusammenhang die Mantelwand dieser Pyramidenstumpfform.

Ausführungen des oben genannten ersten unabhängigen Aspekts einer Tür sind als vorteilhafte Ausgestaltungen des oben genannten weiteren unabhängigen Aspekts betreffend die Tür anzusehen.

Ein weiterer Aspekt der Erfindung betrifft ein Gargerät mit einer Tür gemäß einem oben genannten Aspekt.

Das Gargerät weist insbesondere ein Gehäuse auf, in dem ein Garraum ausgebildet ist. Dieser wird insbesondere durch Wände einer Muffel begrenzt. Die Tür ist vorzugsweise bewegbar an dem Gehäuse angeordnet und zum frontseitigen Verschließen des Garraums an dem Gehäuse angeordnet.

Das Gargerät kann beispielsweise ein Backofen oder ein Dampfgargerät oder ein Mikrowellengargerät sein. Insbesondere bei einem Mikrowellengargerät kann dann die Tür auch eine Mikrowellentür sein und diesbezüglich entsprechend aufgebaut sein. Auch bei einer derartigen Ausgestaltung kann dann ein frontseitiger Modulaufsatz, wie er bereits oben in Beispielen erläutert wurde, frontseitig an der Frontscheibe angesetzt sein.

Mit den Angaben "oben", "unten", "vorne", "hinten, "horizontal", "vertikal", "Tiefenrichtung", "Breitenrichtung", "Höhenrichtung" sind die bei bestimmungsgemäßen Gebrauch und bestimmungsgemäßen Anordnen des Geräts gegebenen Positionen und Orientierungen angegeben.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind. Es sind auch Ausführungen und Merkmalskombinationen als offenbart anzusehen, die somit nicht alle Merkmale eines ursprünglich formulierten unabhängigen Anspruchs aufweisen.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Gargeräts;
- Fig. 2: eine Explosionsdarstellung eines Ausführungsbeispiels einer erfindungsgemäßen Tür;
- Fig. 3: eine Vertikalschnittdarstellung durch ein Ausführungsbeispiel von Teilkomponenten einer Tür;
- Fig. 4: eine vergrößerte Teildarstellung der Ausgestaltung in Fig. 3;
- Fig. 5: eine perspektivische Schnittdarstellung durch einen weiteren Teilbereich eines Ausführungsbeispiels einer erfindungsgemäßen Tür;
- Fig. 6: eine perspektivische Schnittdarstellung durch einen weiteren Teilbereich eines Ausführungsbeispiels einer erfindungsgemäßen Tür;
- Fig. 7: die Darstellung gemäß Fig. 5 mit zusätzlich angebrachter Vorderscheibe und zu Fig. 5 anderweitiger Perspektive; und
- Fig. 8: eine schematische Darstellung eines weiteren Ausführungsbeispiels von Teilkomponenten einer Tür für ein Gargerät.

In den Figuren werden gleiche oder funktionsgleiche Elemente mit den gleichen Bezugszeichen versehen.

In Fig. 1 ist in einer schematischen Darstellung ein Gargerät 1 gezeigt. Das Gargerät 1 weist ein Gehäuse 2 auf, in dem eine Muffel 3 angeordnet ist. Die Muffel 3 begrenzt mit ihren Wänden einen Garraum 4. Das Gargerät 1 weist darüber hinaus eine Tür 5 auf, die bewegbar an dem Gehäuse 2 angeordnet ist und zum frontseitigen Verschließen des Garraums 4 ausgebildet ist.

Die Tür 5 ist in Fig. 2 in einem Ausführungsbeispiel in einer Explosionsdarstellung gezeigt. Die Tür 5 weist eine in Tiefenrichtung (z-Richtung) betrachtet Vorderscheibe 6 auf. Die Vorderscheibe 6 ist eine Platte, die insbesondere zumindest bereichsweise aus Glas ausgebildet sein kann. Darüber hinaus weist die Tür 5 einen zur Vorderscheibe 6 separaten Funktionsrahmen 7 auf. Der Funktionsrahmen 7 ist vollständig umlaufend ausgebildet. Darüber hinaus weist das Ausführungsbeispiel in Fig. 2 einen zum Funktionsrahmen 7 weiteren separaten Rahmen 8 auf. Auch dieser Rahmen 8 ist vorzugsweise umlaufend geschlossen ausgebildet. Darüber hinaus ist in Tiefenrichtung nach hinten folgend eine weitere Scheibe 9 ausgebildet. Diese ist insbesondere beabstandet und parallel zur Vorderscheibe 6 ausgebildet. Die weitere Scheibe 9 stellt im Ausführungsbeispiel insbesondere eine Frontscheibe eines Scheibenpakets 10 dar. Das Scheibenpaket 10 weist zusätzlich zu dieser weiteren Scheibe 9 zumindest eine nochmals weitere Scheibe auf, die in Tiefenrichtung betrachtet nach hinten an die weitere Scheibe 9 anschließend und beabstandet dazu angeordnet ist. Das Scheibenpaket 10 kann jedoch auch mehr als zwei, beispielsweise drei oder vier, Scheiben aufweisen. Diese zusätzlichen Scheiben des Scheibenpakets 10 sind auf der zur Vorderscheibe 6 gegenüberliegenden Seite der weiteren Scheibe 9 angeordnet. Wie darüber hinaus in Fig. 2 zu erkennen ist, sind an einer der Vorderscheibe 6 abgewandten Rückseite 11 dieser weiteren Scheibe 9 Türprofile 12, von denen in Fig. 2 nur eines der beiden Türprofile 12 zu erkennen ist, angeordnet. Die Türprofile 12 sind vorzugsweise holmartige beziehungsweise stangenartige Elemente, die sich in Höhenrichtung (y-Richtung) erstrecken. An diesen Türprofilen 12 sind die zusätzlichen Scheiben des Scheibenpakets 10 gehalten. Darüber hinaus ist die Tür 5 auch durch entsprechende Koppelelemente 13, die insbesondere an den Türprofilen 12 angeordnet sind, zur bewegbaren Verbindung mit dem Gehäuse 2 ausgebildet. Darüber hinaus ist eine obere, leistenförmige Blende 14 vorgesehen, die das Scheibenpaket 10 von oben abdeckt. Diese Blende ist ebenfalls auf der der Vorderscheibe 6 abgewandten Seite der weiteren Scheibe 9 angeordnet. Diese obere Abdeckung in Form dieser Blende 14 weist insbesondere auch Öffnungen beziehungsweise Schlitze auf, sodass eine Durchlüftung des Scheibenpakets 10 ermöglicht ist.

Insbesondere ist durch die Vorderscheibe 6, den Funktionsrahmen 7 und den dazu separaten Rahmen 8 ein Modulaufsatz gebildet, der auf eine Vorderseite 15 der weiteren Scheibe 9 angeordnet ist. Diese weitere Scheibe 9 stellt hier insbesondere eine Frontscheibe des Scheibenpakets 10 dar. Der Modulaufsatz ist somit frontseitig um das Scheibenpaket 10 anschließend angeordnet.

Wie in Fig. 2 auch zu erkennen ist, weist die Vorderscheibe 6 ein Sichtfenster 16 auf, durch welches hindurchgeblickt werden kann. Zumindest dieser Bereich ist somit transparent ausgebildet. Darüber hinaus ist an dieser Vorderscheibe 6, beispielsweise durch eine Beschichtung, eine Umrandung 17 ausgebildet, die einerseits dieses Sichtfenster 16 begrenzt und andererseits vorzugsweise blickdicht ist. Dadurch können Teilbereiche der dahinter angeordneten Komponenten, insbesondere des Funktionsrahmens 7 und des weiteren Rahmens 8, nach vorne hin abgedeckt werden.

In Fig. 3 ist in einer Vertikalschnittdarstellung (Schnittebene ist die y-z-Ebene) eine Darstellung von Teilkomponenten der Tür 5 in Fig. 2 gezeigt. Wie in diesem zusammengesetzten Zustand zu erkennen ist, ist der genannte Modulaufsatz 18 direkt auf der Vorderseite 15 dieser weiteren Scheibe 19 aufgebracht. In Fig. 3 ist lediglich diese weitere Scheibe 9 des Scheibenpakets 10 gezeigt. Wie zu erkennen ist, sind an der Rückseite 11 dieser weiteren Scheibe 9 Halteelemente, insbesondere in Form von Klebewinkeln 19, gezeigt, die an dieser Rückseite 11 angeordnet sind und die zum Befestigen der Türprofile 12 vorgesehen sind.

Wie darüber hinaus in Fig. 3 zu erkennen ist, weist die weitere Scheibe 9 größere Ausmaße als die Vorderscheibe 6 auf. Insbesondere in Höhenrichtung betrachtet erstreckt sich die weitere Scheibe 9 nach oben und nach unten gegenüber der Vorderscheibe 6 über.

Wie in Fig. 3 zu erkennen ist, ist der Funktionsrahmen 7 direkt auf die Vorderseite 15 der weiteren Scheibe 9 aufgebracht, beispielsweise aufgeklebt. Der Funktionsrahmen 7 erstreckt sich in dieser Vertikalschnittdarstellung zumindest bereichsweise in einem Zwischenraum 20, der zwischen der Vorderscheibe 6 und der weiteren Scheibe 9 gebildet ist, hinein. Dies bedeutet, dass in dieser Vertikalschnittdarstellung der Funktionsrahmen 7 in dieser Höhenrichtung betrachtet zumindest bereichsweise sowohl mit der Vorderscheibe 6 als auch mit der weiteren Scheibe 9 überlappend angeordnet ist. Darüber hinaus ist zu erkennen, dass der Funktionsrahmen 7 ein oberes Rahmenteil 21 aufweist, in welches eine Griffmulde 22 integriert ausgebildet ist. Das obere Rahmenteil 21 weist dazu einen nach oben stehenden Begrenzungssteg 23 auf. Dieser Begrenzungssteg 23 ragt von einem der Vorderscheibe 6 zugewandten vorderen Ende dieses Rahmenteils 21 frei auskragend nach oben. Insbesondere ist dieser Begrenzungssteg 23, wie dies in Fig. 3 gezeigt ist, mit einer Schrägorientierung ausgebildet. Die Schrägorientierung ist hier so gestaltet, dass sie ausgehend von dem oberen Rahmenteil 21 beziehungsweise einem Basiskörper dieses oberen Rahmenteils 21 von der weiteren Scheibe 9 weg orientiert ist. Dadurch ist ein Griffmuldeneingang 24 der Griffmulde 22 nach oben aufgeweitet, sodass ein verbesserter Eingriff ermöglicht ist. Der Begrenzungssteg 23 ragt gegenüber einem oberen Rand 25 der Vorderscheibe 6 nach oben über. In dieser Vertikalschnittbetrachtung überlappt der Begrenzungssteg 23 auch diesen oberen Rand 25 in Tiefenrichtung (z-Richtung). In der in Fig. 3 gezeigten Ausführung ist vorgesehen, dass der Funktionsrahmen 7 beabstandet zu der Vorderscheibe 6 angeordnet ist.

Es ist vorgesehen, dass die Tür 5 eine zum Funktionsrahmen 7 und auch zum weiteren Rahmen 8 separate Blende 26 aufweist. Diese Blende 26 ist auf dem oberen Rand 25 der Vorderscheibe 6 aufgesetzt, insbesondere direkt aufgesetzt. Sie deckt den oberen Rand 25 von oben vollständig ab. Diese Blende 26 weist ebenfalls einen nach oben ragenden und mit einer zu der Schrägorientierung des Begrenzungsstegs 23 korrespondierenden Schrägorientierung angeordneten Teilbereich 27 auf. Dieser Teilbereich 27 steht in Tiefenrichtung betrachtet nach vorne gegenüber der Vorderscheibe 6, insbesondere dem oberen Rand 25, über. Dadurch ist ein entsprechender Kragen gebildet.

Die Blende 26 erstreckt sich hier darüber hinaus auch noch teilweise hinter der Vorderscheibe 6 und liegt an einer Rückseite 28 der Vorderscheibe 6 an. Darüber hinaus ist insbesondere vorgesehen, dass diese Blende 26 und der Funktionsrahmen 7 direkt aneinander anliegen.

Die Griffmulde 22 ist rückseitig bei dem gezeigten Ausführungsbeispiel durch die weitere Scheibe 9 begrenzt. Die Vorderseite 15 bildet somit eine direkte Begrenzungswand der Griffmulde 22. Die Griffmulde 22 ist somit in Tiefenrichtung betrachtet vor die weitere Scheibe 9 und insbesondere auch außerhalb und vor dem Scheibenpaket 10 angeordnet.

Darüber hinaus ist in Fig. 3 auch die Position und Anordnung des weiteren Rahmens 8 gezeigt. Dieser weitere Rahmen 8 ist kleiner als der Funktionsrahmen 7 und ist von diesem umlaufend umgeben. Insbesondere ist er direkt mit dem Funktionsrahmen 7 verbunden. Ein diesbezüglich passgenaues Ineinandersetzen ist insbesondere an einem Podest beziehungsweise einem gestuften Kontaktbereich 29 gegeben.

Wie in Fig. 2 bereits gezeigt und in Fig. 3 in der Schnittdarstellung zu erkennen, weist dieser weitere Rahmen 8 eine, in Tiefenrichtung betrachtet, trichterförmige Kulisse 30 auf. Diese trichterförmige Kulisse 30 weist im Ausführungsbeispiel vier aneinander angrenzende Wände 31, 32, 33, 34 (Fig. 2) auf. Die vier aneinander anmündenden Schrägwände 31 bis 34 sind so orientiert und zueinander angeordnet, dass sie quasi das Volumen eines Pyramidenstumpfs an der Mantelwand begrenzen. Die Schrägwände 31 bis 34 bilden somit die Mantelwand eines derartigen Pyramidenstumpfs.

Wie hier zu erkennen ist, ist diese Trichterform so orientiert, dass sich die Schrägwände 31 bis 34 von der weiteren Scheibe 9 nach vorne hin zur Vorderscheibe 6 aufweiten.

Wie hierzu erkennen ist, liegt im Ausführungsbeispiel der weitere Rahmen 8 sowohl an der Vorderseite 15 der weiteren Scheibe 9 als auch an der Rückseite 28 der Vorderscheibe 6 an. Insbesondere der weitere Rahmen 8 kann somit auch als Distanzelement in dem Zwischenraum 20 zwischen der Vorderscheibe 6 und der weiteren Scheibe 9 angesehen werden. Insbesondere stellt im Ausführungsbeispiel auch der Funktionsrahmen 7 ein Distanzelement zwischen der Vorderscheibe 6 und der weiteren Scheibe 9 dar, insbesondere in Wirkverbindung mit der Blende 26 im oberen Bereich. Im unteren Bereich ist, wie dies in Fig. 3 zu erkennen ist, der Funktionsrahmen 7 mit der Vorderscheibe 6 und der weiteren Scheibe 9 direkt verbunden und stellt somit hier dann im unteren Bereich mit einem unteren Rahmenteil 35 ein diesbezügliches Distanzelement dar.

In Fig. 4 ist in einer vergrößerten Darstellung ein Teilausschnitt der Ansicht in Fig. 4 gezeigt. Schematisch ist hier auch noch zusätzlich das Türprofil 12 gezeigt und bespielhaft schematisch eine zusätzliche Scheibe 36 des Scheibenpakets 10, insbesondere eine weitere zusätzliche Scheibe 37 gezeigt. Die zusätzliche Scheibe 36 kann in dem Zusammenhang eine Zwischenscheibe des Scheibenpakets 10 sein und die Scheibe 37 eine Innenscheibe des Scheibenpakets 10 sein. Dadurch ist durch die Scheiben 9, 36 und 37 ein herkömmliches Scheibenpaket, wie es bei bekannten Türen verbaut sein kann, ausgebildet. Auch hier in Fig. 4 ist nochmals zu erkennen, dass ein oberer Rand 38 der weiteren Scheibe 9 in Höhenrichtung betrachtet höherliegend angeordnet ist, als der obere Rand 25 der Vorderscheibe 6.

In Fig. 5 ist in einer perspektivischen Schnittdarstellung ein Teilbereich eines Ausführungsbeispiels der erfindungsgemäßen Tür 5 gezeigt. Bei dieser Ausgestaltung ist der Funktionsrahmen 7 und der damit verbundene weitere Rahmen 8 dargestellt. Wie hier zu erkennen ist, ist am Anschluss an die trichterförmige Kulisse 30, in der Ebene der Tür betrachtet, nach außen hin angrenzend eine Aufnahme 40 für ein Lichtelement 41 ausgebildet. Die rinnenartige Aufnahme 40 ist einstückig mit der trichterförmigen Kulisse 30 ausgebildet. Das Lichtelement 41 ist hier ein stangenartiger Lichtleiter. Er ist bereichsweise in diese Aufnahme 40 eingesetzt. Die Aufnahme 40 ist zu einer hier nicht gezeigten Vorderscheibe 6 hin offen ausgebildet. Es kann vorgesehen sein, dass insbesondere ein Boden 42 dieser rinnenartigen Aufnahme 40 eine Aussparung 43 aufweist, in die ein in den Lichtleiter integriertes Koppelelement 44 zum Halten hindurchtaucht. Insbesondere weist der Lichtleiter einen wulstartigen Lichtabstrahlbereich 39 auf, über welchen über eine Abstrahlfläche 45 definiert Licht zur trichterförmigen Kulisse 30 abstrahlbar ist, insbesondere auf die zumindest benachbarte Schrägwand 33 abstrahlbar ist. Es kann vorgesehen sein, dass eine der Vorderscheibe 6 zugewandte Oberfläche 46 des Lichtleiters poliert ist oder anderweitig bearbeitet ist. Es kann hier auch vorgesehen sein, dass ein Lichtaustritt zumindest teilweise verhindert ist. Insbesondere kann vorgesehen sein, dass an dieser Oberfläche 46 eine optisch wirkende 47 ausgebildet ist, die hier vorzugsweise eine Prismenstruktur ist.

Darüber hinaus ist in Fig. 5 eine zum Lichtelement separate Aufnahme beziehungsweise ein Trägerelement 48 gezeigt, welches in einem Eckbereich 49 des Rahmens 8, insbesondere auch des Funktionsrahmens 7, angeordnet ist. Dieses Trägerelement 48 ist zur Aufnahme zumindest einer Lichtquelle 50, wie dies in Fig. 6 gezeigt ist, ausgebildet. Ebenso kann zumindest ein Kühlkörper 51 zum Kühlen der Lichtquelle 50 darin aufgenommen und angeordnet sein.

In der Darstellung in Fig. 6 ist auch zu erkennen, dass zwei separate, stangenartige Lichtelemente 41 in Form von Lichtleitern vorgesehen sind, die in unterschiedlichen Aufnahmen 40 angeordnet sind und an unterschiedlichen Enden des Trägerelements 48 anmünden. Vorzugsweise über diese Trägerelemente 48 wird das Licht der Lichtquellen 50 in die Lichtleiter eingekoppelt.

Durch die spezifischen Abstrahlbereiche 45 der als Lichtleiter ausgebildeten Lichtelemente 41 wird Licht gezielt in die trichterförmige Kulisse 30, insbesondere auf die Schrägwände 33, 34, eingestrahlt. Vorzugsweise sind vier Lichtelemente 41 vorgesehen, die jeweils benachbart zu einer Schrägwand 31, 32, 33 und 34 angeordnet sind. Dadurch kann ein nahezu umlaufend geschlossener Lichtleiter ausgebildet werden und eine besonders gleichmäßige Abstrahlung von Licht auf die Schrägwände 31 bis 34 erfolgen.

Dadurch entsteht ein frontseitig durch die Vorderscheibe 6 hindurch erkennbares spezifisches rahmenartiges Lichtmuster, insbesondere auch mit entsprechender Tiefenwirkung und durch die trichterförmige Kulisse 30 entsprechend erscheinendem Lichtbild.

In Fig. 7 ist ein Teilausschnitt der Tür 5 in einer Schnittdarstellung gezeigt, wobei hier zusätzlich zu den Darstellungen in Fig. 5 und Fig. 6 die Vordrescheibe 6 dargestellt ist.

In Fig. 8 ist in einer schematischen Darstellung ein weiteres Ausführungsbeispiel einer Tür 5 gezeigt, wobei hier nur Teilkomponenten dargestellt sind. Auch hier ist eine Lichtquelle 5 vorgesehen. Die innenliegende Scheibe 52 der Tür 5 ist mit einem Muster 53 versehen. Dies kann beispielsweise eine Bedruckung sein. Das Muster 53 kann in Weiß und in Grautönen ausgebildet sein. Mit der Lichtquelle 50 wird Licht 54 insbesondere in einen Seitenrand 55 der Scheibe 52 eingeleitet beziehungsweise eingekoppelt. Das Licht wird an den Stellen ausgekoppelt, an denen es auf dieses Muster 53 trifft beziehungsweise in denen das Muster 53 durchlässig für dieses Licht ist. Dadurch leuchtet diese Scheibe 52 mit einem ganz spezifischen Lichtmuster.

Diese Scheibe 52 kann beispielsweise in einem Ausführungsbeispiel die Vorderscheibe 6 sein. Es kann auch die weitere Scheibe 9 sein.

Allgemein kann durch die Beleuchtungsvorrichtung mit einem Lichtelement 41 und einer Lichtquelle 50 ein individuelles Beleuchtungsszenario geschaffen werden. Dadurch können beispielsweise spezifische Betriebszustände des Gargeräts 1 optisch angezeigt werden. Es können in dem Zusammenhang unterschiedliche Lichtmuster und/oder unterschiedliche Lichtfarben unterschiedlichen Betriebszuständen zugeordnet sein. Beispielsweise kann hier bei einem weißen Leuchten ein eingeschalteter Zustand angezeigt sein. Insbesondere kann beispielsweise durch eine blaue Lichtfarbe ein spezifisches ablaufendes Betriebsprogramm angezeigt sein. Dieses Betriebsprogramm kann ein Zubereitungsprogramm sein. In einer weiteren anderen Lichtfarbe, beispielsweise orange, kann ein Pyrolysebetrieb des Gargeräts optisch angezeigt sein.

Es ist auch möglich, dass in einem ausgeschalteten Zustand des Gargeräts dennoch die Beleuchtungsvorrichtung betrieben wird und dadurch das nicht aktive Gerät mit einem spezifischen Umgebungslicht in dieser Tür 5 dargestellt wird. Darüber hinaus ist in allgemeiner Ausführung auch vorgesehen, dass durch den weiteren Rahmen 8 und insbesondere die trichterförmige Kulisse 30 auch zusätzlich eine Art Blende für dahinter befindliche Bauteile, insbesondere des Scheibenpakets 10, gebildet ist. Da eine Aussparung 56 (Fig. 2 bis Fig. 6) vorzugsweise kleiner ist als ein Sichtfenster der weiteren Scheibe 9, kann hier eine gewisse Verdeckung von auch konstruktiven Bauteilen erreicht werden.

### Bezugszeichenliste

- 1: Gargerät
- 2: Gehäuse
- 3: Muffel
- 4: Garraum
- 5: Tür
- 6: Vorderscheibe
- 7: Funktionsrahmen
- 8: Rahmen
- 9: Scheibe
- 10: Scheibenpaket
- 11: Rückseite
- 12: Türprofil
- 13: Koppelelement
- 14: Blende
- 15: Vorderseite
- 16: Sichtfenster
- 17: Umrandung
- 18: Modulaufsatz
- 19: Scheibe
- 20: Zwischenraum
- 21: oberes Rahmenteil
- 22: Griffmulde
- 23: Begrenzungssteg
- 24: Griffmuldeneingang
- 25: oberer Rand
- 26: Blende
- 27: Teilbereich
- 28: Rückseite
- 29: Kontaktbereich
- 30: Kulisse
- 31: Wand
- 32: Wand
- 33: Wand
- 34: Wand
- 35: unteres Rahmenteil
- 36: Scheibe
- 37: Scheibe
- 38: oberer Rand
- 39: Lichtabstrahlbereich
- 40: Aufnahme
- 41: Lichtelement
- 42: Boden
- 43: Aussparung
- 44: Koppelelement
- 45: Abstrahlfläche
- 46: Oberfläche
- 47: Struktur
- 48: Trägerelement
- 49: Eckbereich
- 50: Lichtquelle
- 51: Kühlkörper
- 52: Scheibe
- 53: Muster
- 54: Licht
- 55: Seitenrand
- 56: Aussparung
- y: Höhenrichtung
- z: Tiefenrichtung

## Patentansprüche

1. Tür (5) für ein Gargerät (1), mit einer Vorderscheibe (6) und einer dazu beabstandet angeordneten weiteren Scheibe (9), und mit einer Griffmulde (22), die im oberen Bereich der Tür (5) ausgebildet ist, und von oben eingreifbar ist, wobei in Tiefenrichtung (z) der Tür (5) betrachtet in einem Zwischenraum (20) zwischen der Vorderscheibe (6) und der weiteren Scheibe (9) ein separater Funktionsrahmen (7) angeordnet ist, wobei der Funktionsrahmen (7) an einem oberen Rahmenteil (21) einen nach oben stehenden Begrenzungssteg (23) aufweist, so dass die Griffmulde (22) im oberen Rahmenteil (22) ausgebildet ist, **dadurch gekennzeichnet, dass** die Griffmulde (22) rückseitig durch eine Vorderseite (15) der weiteren Scheibe (9) begrenzt ist.

2. Tür (5) nach Anspruch 1, **dadurch gekennzeichnet, dass** der Begrenzungssteg (23) an einem der Vorderscheibe (6) zugewandten Bereich von dem oberen Rahmenteil (21) nach oben anstehend und frei auskragend ausgebildet ist.

3. Tür (5) nach Anspruch 1 oder 2, **dadurch gekennzeichnet, dass** der Begrenzungssteg (23) mit einer von der weiteren Scheibe (9) abgewandten Schrägorientierung nach oben stehend ausgebildet ist, so dass die Griffmulde (22) zu einem Griffmuldeneingang (24) hin aufgeweitet ausgebildet ist.

4. Tür (5) nach einem der vorehrgehenden Ansprüche, **dadurch gekennzeichnet, dass** an einem oberen Rand (25) der Vorderscheibe (6) eine dazu separate Blende (26) angeordnet ist, durch welche der Begrenzungssteg (23) frontseitig zumindest bereichsweise abgedeckt ist.

5. Tür (5) nach Anspruch 4, **dadurch gekennzeichnet, dass** die Blende (26) direkt an dem Begrenzungssteg (23) anliegt.

6. Tür (5) nach einem der vorhergehenden Ansprüche, **dadurch gekennzeichnet, dass** ein oberer Rand (38) der weiteren Scheibe (9) in Höhenrichtung (y) der Tür (5) betrachtet höherliegend angeordnet ist, als ein oberer Rand (25) der Vorderscheibe (6), insbesondere höherliegend angeordnet ist, als ein oberer Rand des Begrenzungsstegs (23).

7. Tür (5) nach einem der vorhergehenden Ansprüche, **dadurch gekennzeichnet, dass** in einem Zwischenraum (20) zwischen der Vorderscheibe (6) und der weiteren Scheibe (9) ein zu den Scheiben (6, 9) und zu dem separaten Funktionsrahmen (7) separater Rahmen (8) angeordnet ist, welcher eine trichterartige Kulisse (30) aufweist.

8. Tür (5) nach Anspruch 7, **dadurch gekennzeichnet, dass** die Tür (5) zumindest ein Lichtelement (41) aufweist, mit welchem Licht auf den Rahmen (8) abstrahlbar ist, so dass der Vorderscheibe (6) zugewandte Schrägwände (31, 32, 33, 34) der trichterförmigen Kulisse (30) mit dem Licht angestrahlt sind.

9. Tür (5) nach Anspruch 8, **dadurch gekennzeichnet, dass** das Lichtelement (41) ein, insbesondere stangenartiger, Lichtleiter ist.

10. Tür (5) nach Anspruch 8 oder 9, **dadurch gekennzeichnet, dass** das Lichtelement (41) in einer rinnenartigen Aufnahme (40) des Rahmens (8) angeordnet ist.

11. Tür (5) nach Anspruch 10, **dadurch gekennzeichnet, dass** die Aufnahme (40) zu der Vorderscheibe (6) hin offen ist und die trichterförmige Kulisse (30) zumindest bereichsweise umlaufend umgibt.

12. Tür (5) nach einem der vorhergehenden Ansprüche 8 bis 11, **dadurch gekennzeichnet, dass** das Lichtelement (41) einen im Querschnitt wulstartigen Lichtabstrahlbereich (39) aufweist, der der trichterförmigen Kulisse (30) zugewandt angeordnet ist und/oder eine auf der der Vorderscheibe (6) zugewandten Seite (46) eine Kerbe als Prismenstruktur (47) aufweist.

13. Tür (5) nach einem der vorhergehenden Ansprüche 7 bis 12, **dadurch gekennzeichnet, dass** in einem Eckbereich (49) des Rahmens (8) ein dazu separates Trägerelement (48) für eine Lichtquelle (50) angeordnet ist, mit welcher Licht von der Lichtquelle (50) in das, insbesondere direkt daran anliegende, Lichtelement (41) einkoppelbar ist.

14. Tür (5) nach einem der vorhergehenden Ansprüche, **dadurch gekennzeichnet, dass** die weitere Scheibe (9) eine Frontscheibe eines Scheibenpakets (10) der Tür (5) ist, wobei die Vorderscheibe (6) und der Funktionsrahmen (7) als frontseitiger Modulaufsatz (18) auf eine Vorderseite (15) der Frontscheibe aufgesetzt sind.

## Claims

1. Door (5) for a cooking appliance (1), comprising a front pane (6), a further pane (9) arranged such that it is spaced apart therefrom, and a recessed grip (22), which is embodied in the upper region of the door (5) and which can be gripped from the top, wherein a separate functional frame (7) is arranged in an intermediate space (20) between the front pane (6) and the further pane (9) when viewed in the depth direction (z) of the door (5), wherein the functional frame (7) has a delimiting web (23) which protrudes upward on an upper frame part (21) such that the recessed grip (22) is embodied in the upper frame part (22), **characterised in that** the recessed grip (22) is delimited on the rear side by a front side (15) of the further pane (9).

2. Door (5) according to claim 1, **characterised in that** the delimiting web (23) is embodied protruding upward and projecting freely on a region of the upper frame part (21) facing toward the front pane (6).

3. Door (5) according to claim 1 or 2, **characterised in that** the delimiting web (23) is embodied protruding upward with an oblique orientation facing away from the further pane (9) such that the recessed grip (22) is embodied to widen out toward a recessed grip opening (24).

4. Door (5) according to one of the preceding claims, **characterised in that** on an upper edge (25) of the front pane (6) a fascia panel (26) separate therefrom is arranged, by which the delimiting web (23) is covered on the front side at least in regions.

5. Door (5) according to claim 4, **characterised in that** the fascia panel (26) rests directly against the delimiting web (23).

6. Door (5) according to one of the preceding claims, **characterised in that** an upper edge (38) of the further pane (9), when viewed in the height direction (y) of the door (5), is arranged higher than an upper edge (25) of the front pane (6), in particular is arranged higher than an upper edge of the delimiting web (23).

7. Door (5) according to one of the preceding claims, **characterised in that** a frame (8) which is separate from the panes (6, 9) and from the separate functional frame (7) is arranged in an intermediate space (20) between the front pane (6) and the further pane (9), which frame has a funnel-shaped connecting member (30).

8. Door (5) according to claim 7, **characterised in that** the door (5) has at least one light element (41), with which light can be radiated onto the frame (8) such that the light is radiated onto the oblique walls (31, 32, 33, 34) of the funnel-shaped connecting member (30) facing toward the front pane (6).

9. Door (5) according to claim 8, **characterised in that** the light element (41) is an in particular rod-shaped light guide.

10. Door (5) according to claim 8 or 9, **characterised in that** the light element (41) is arranged in a channel-like receptacle (40) of the frame (8).

11. Door (5) according to claim 10, **characterised in that** the receptacle (40) is open toward the front pane (6) and surrounds the funnel-shaped connecting member (30) circumferentially at least in regions.

12. Door (5) according to one of the preceding claims 8 to 11, **characterised in that** the light element (41) has a cross-sectionally bulge-shaped light radiation region (39), which is arranged facing toward the funnel-shaped connecting member (30) and/or a notch as a prism structure (47) on the side (46) facing toward the front pane (6).

13. Door (5) according to one of the preceding claims 7 to 12, **characterised in that** in a corner region (49) of the frame (8) a support element (48) separate therefrom is arranged for a light source (50), with which light from the light source (50) can be coupled into the light element (41) resting in particular directly thereon.

14. Door (5) according to one of the preceding claims, **characterised in that** the further pane (9) is a front pane of a pane pack (10) of the door (5), wherein the front pane (6) and the functional frame (7) are attached as a front module attachment (18) to a front side (15) of the front pane.

## Revendications

1. Porte (5) pour un appareil de cuisson (1), avec une vitre avant (6) et une vitre supplémentaire (9) disposée à distance de celle-ci, et avec une poignée encastrée (22) formée dans la zone supérieure de la porte (5) et pouvant être enclenchée par le dessus, dans laquelle dans le sens de la profondeur (z) de la porte (5), un cadre fonctionnel distinct (7) est disposé dans un espace intermédiaire (20) entre la vitre avant (6) et la vitre supplémentaire (9), dans laquelle le cadre fonctionnel (7) présente, sur une partie de cadre supérieure (21), une âme de délimitation (23) dirigée vers le haut, de sorte que la poignée encastrée (22) est formée dans la partie supérieure du cadre (22), **caractérisée en ce que** la poignée encastrée (22) est délimitée côté arrière par un côté avant (15) de la vitre supplémentaire (9).

2. Porte (5) selon la revendication 1, **caractérisée en ce que** l'âme de délimitation (23) est formée à fleur vers le haut à partir de la partie de cadre supérieure (21) et en porte-à-faux dans une zone dirigée vers la vitre avant (6).

3. Porte (5) selon la revendication 1 ou 2, **caractérisée en ce que** l'âme de délimitation (23) est réalisée selon une orientation oblique vers le haut, éloignée de la vitre supplémentaire (9), de sorte que la poignée encastrée (22) est formée de façon élargie en direction d'une entrée de poignée encastrée (24).

4. Porte (5) selon l'une des revendications précédentes, **caractérisée en ce qu'**un cache (26) distinct, par lequel l'âme de délimitation (23) est recouverte au moins par zones côté frontal, est disposé sur un bord supérieur (25) de la vitre avant (6).

5. Porte (5) selon la revendication 4, **caractérisée en ce que** le cache (26) est directement contigu à l'âme de délimitation (23).

6. Porte (5) selon l'une des revendications précédentes, **caractérisée en ce que** vu dans le sens de la hauteur (y) de la porte (5), un bord supérieur (38) de la vitre supplémentaire (9) est disposé plus haut qu'un bord supérieur (25) de la vitre avant (6), en particulier est disposé plus haut qu'un bord supérieur de l'âme de délimitation (23).

7. Porte (5) selon l'une des revendications précédentes, **caractérisée en ce qu'**un cadre (8) distinct des vitres (6, 9) et du cadre fonctionnel distinct (7), qui présente une coulisse (30) en forme d'entonnoir, est disposé dans un espace intermédiaire (20) entre la vitre avant (6) et la vitre supplémentaire (9).

8. Porte (5) selon la revendication 7, **caractérisée en ce que** la porte (5) présente au moins un élément lumineux (41) avec lequel de la lumière peut être émise sur le cadre (8), de sorte que des parois obliques (31, 32, 33, 34) de la coulisse en forme d'entonnoir (30) dirigées vers la vitre avant (6) sont éclairées par la lumière.

9. Porte (5) selon la revendication 8, **caractérisée en ce que** l'élément lumineux (41) est un conduit de lumière, en particulier en forme de tige.

10. Porte (5) selon la revendication 8 ou 9, **caractérisée en ce que** l'élément lumineux (41) est disposé dans un logement (40) en forme de cavité du cadre (8).

11. Porte (5) selon la revendication 10, **caractérisée en ce que** le logement (40) est ouvert en direction de la vitre avant (6) et entoure au moins par zones la coulisse (30) en forme d'entonnoir.

12. Porte (5) selon l'une des revendications précédentes 8 à 11, **caractérisée en ce que** l'élément lumineux (41) présente une zone d'émission de lumière (39) à section transversale en forme de boudin, qui est disposée en direction de la coulisse (30) en forme d'entonnoir et/ou présente une encoche sous forme de structure prismatique (47) sur le côté (46) dirigé vers la vitre avant (6).

13. Porte (5) selon l'une des revendications précédentes 7 à 12, **caractérisée en ce qu'**un élément de support (48) distinct de celui-ci est disposé dans une zone de coin (49) du cadre (8) pour une source de lumière (50) avec laquelle la lumière de la source de lumière (50) peut être couplée dans l'élément lumineux (41), en particulier directement adjacent à celui-ci.

14. Porte (5) selon l'une des revendications précédentes, **caractérisée en ce que** la vitre supplémentaire (9) est une vitre frontale d'un ensemble de vitres (10) de la porte (5), la vitre avant (6) et le cadre fonctionnel (7) étant placés sur un côté avant (15) de la vitre avant sous la forme d'une garniture modulaire (18) côté frontal.
